# FASCICULE DE BREVET EUROPEEN

(11) **EP 1 518 994 B1**
(45) Date de publication et mention de la délivrance du brevet: **17.03.2010**
(21) Numéro de dépôt: 04104673.1
(22) Date de dépôt: 24.09.2004
(51) Int. Cl.: E06B 3/90

(54) **Dispositif de guidage pour le guidage en partie haute et/ou basse d'un organe d'obturation et système d'obturation comportant un tel dispositif de guidage.**
Führungseinrichtung für die oberen und unteren Teile eines Verschlussorgans und damit versehenes Verschlusssystems
Guiding device for the upper and lower parts of a closure member and a closure system provided therewith

(30) Priorité: 24.09.2003 FR 0311177
(43) Date de publication de la demande: 30.03.2005
(73) Titulaire: SAINT-GOBAIN GLASS FRANCE, 92400 Courbevoie (FR); Salvaire, Laurent, 53000 Laval (FR)
(72) Inventeur: SALVAIRE, Laurent, 53000 LAVAL (FR)
(74) Mandataire: Jamet, Vincent

(56) Documents cités:
- EP-A- 0 383 709
- DE-U- 9 016 617
- FR-A- 2 584 129
- JP-A- 11 081 718

## Description

La présente invention se rapporte à un dispositif de guidage pour le guidage en partie haute et/ou en partie basse d'un organe d'obturation d'une ouverture sensiblement rectangulaire ménagée dans une cloison séparant deux espaces, l'un dit intérieur, l'autre dit extérieur, ledit organe étant constitué d'au moins une paroi, ayant la forme générale d'un arc de cylindre et étant mobile par rotation selon un axe vertical coïncidant avec son propre axe entre une position d'obturation extérieure dans laquelle ledit organe s'inscrit dans l'ouverture en l'obturant complètement et en étant situé dans ledit espace extérieur et une position d'obturation intérieure dans laquelle ledit organe s'inscrit dans l'ouverture en l'obturant complètement et en étant situé dans ledit espace intérieur.

Elle concerne plus particulièrement un dispositif de guidage pour le guidage en partie haute et/ou en partie basse d'un organe d'obturation tel que celui connu de la demande de brevet européen N° EP 383 709.

Dans une variante de réalisation du dispositif d'obturation présenté dans cette demande de brevet, un guide annulaire supérieur et un guide annulaire inférieur sont positionnés respectivement à la partie supérieure et inférieure des montants de l'ouverture. L'axe vertical de symétrie de l'organe d'obturation passe par le centre du rayon de chacun des guides annulaires.

Ces guides sont destinés à faciliter la rotation de l'organe d'obturation autour de son axe vertical lors du passage d'une position d'obturation extérieure ou intérieure vers une position d'obturation respectivement intérieure ou extérieure ou vers une position intermédiaire.

Jusqu'à maintenant, ces guides étaient fabriqués à partir de profilé en aluminium qui étaient ensuite cintrés au bon diamètre.

Toutefois, cette opération de cintrage est difficile à réaliser avec précision car les guides doivent présenter un diamètre très grand (de l'ordre de la largeur de l'ouverture), avec une très grande précision. En effet, si le diamètre n'est pas correct, l'organe d'obturation ne sera pas parfaitement guidé et risque d'être difficile à manipuler en raison des frottements importants qui risquent de survenir dans les parties de guide ne présentant pas le bon diamètre.

Le but de l'invention est de pallier ces inconvénients pour la partie haute et/ou pour la partie basse du dispositif d'obturation en proposant un système de guidage constitué d'au moins une portion rigide présentant au moins une rainure circulaire et d'un rail destiné à coopérer avec ladite rainure circulaire. Ainsi, lorsque le rail coopère avec la rainure circulaire, il épouse nécessairement la forme circulaire de la rainure et devient à son tour exactement circulaire sur toute sa longueur.

La présente invention a ainsi pour objet un dispositif de guidage pour le guidage en partie haute et/ou en partie basse d'un organe d'obturation d'une ouverture sensiblement rectangulaire ménagée dans une cloison et séparant deux espaces, l'un dit intérieur, l'autre dit extérieur, ledit organe étant constitué d'au moins une paroi, ayant la forme générale d'un arc de cylindre et étant mobile par rotation selon un axe vertical coïncidant avec son propre axe entre une position d'obturation extérieure dans laquelle ledit organe s'inscrit dans l'ouverture en l'obturant complètement et en étant situé dans ledit espace extérieur et une position d'obturation intérieure dans laquelle ledit organe s'inscrit dans l'ouverture en l'obturant complètement et en étant situé dans ledit espace intérieur, ledit dispositif de guidage haut étant constitué d'une pluralité de portions rigides, lesdites portions présentant chacune au moins un moyen d'accueil principal circulaire réalisé selon un rayon sensiblement identique au rayon dudit arc de cylindre de l'organe, pour l'accueil d'un rail de guidage guidant ledit organe.

Par « portion » au sens de la présente invention, on entend une partie définie angulairement, par« rigide » on entend un matériau qui n'est pas façonnable ou déformable de la main de l'homme sans instrument de manière visible à l'oeil nu et par « circulaire » on entend formé selon une portion ou partie de cercle.

Selon un mode préféré de réalisation de l'invention, ladite (ou lesdites) portion(s) présente(nt) en outre un moyen d'accueil secondaire circulaire réalisé selon un rayon légèrement inférieur au rayon dudit arc de cylindre de l'organe, pour l'accueil d'un rail de guidage secondaire adapté pour guider un rideau.

Par « légèrement » au sens de la présente invention, on entend différent, tout au plus, de quelques centimètres.

Lesdites portions présentent, de préférence, à leurs extrémités latérales des moyens de coopération pour la formation d'un moyen d'accueil principal complètement circulaire, afin de faciliter l'assemblage des portions formant le dispositif de guidage haut.

Selon un mode préféré de réalisation de l'invention, lesdites portions présentent chacune une forme d'anneau plat, chaque portion présentant un rayon centripète légèrement inférieur au rayon dudit arc de cylindre de l'organe d'obturation et un rayon centrifuge légèrement supérieur au rayon dudit arc de cylindre de l'organe d'obturation.

Le dispositif de guidage est, de préférence, constitué de p portions, m portions juxtaposées présentant chacune au moins un moyen d'accueil principal circulaire et un moyen d'accueil secondaire circulaire et n portions juxtaposées présentant chacune un moyen d'accueil principal circulaire, pour former un moyen d'accueil principal complètement circulaire, n, m et p étant des nombres entiers.

Dans une variante préférée, m = n = p/2.

Le rail de guidage principal et/ou secondaire présente, de préférence, en coupe sensiblement la forme d'un U, ledit U présentant de préférence au moins une barre de renfort transversale positionnée parallèle à sa base et à proximité de son ouverture.

Dans une variante préférée, le rail de guidage principal et le rail de guidage secondaire sont identiques et ils sont disposés tête-bêche respectivement dans le moyen d'accueil principal circulaire et dans le moyen d'accueil secondaire circulaire.

Le moyen d'accueil principal et/ou secondaire est, de préférence, ménagé sur la face ouvrante desdites portions, c'est-à-dire sur la face orientée vers l'ouverture.

Le moyen d'accueil principal et/ou secondaire présente, de préférence, une pluralité de trous débouchant sur la face dormante desdites portions, c'est-à-dire sur la face orientée à l'opposé de l'ouverture, pour la fixation au moins, respectivement du rail de guidage principal et/ou secondaire.

En outre, de préférence, la (ou les) portion(s) destinée(s) à être disposée(s) dans l'espace intérieur présente(nt) un système de rainure circulaire sur sa (ou leurs) face(s) dormante(s), pour la fixation d'un cache semi-cylindrique.

L'invention a également pour objet un système d'obturation d'une ouverture du type comportant un organe d'obturation mobile par rotation selon un axe vertical coïncidant avec son propre axe, ledit organe étant guidé en partie haute et/ou en partie basse par une traverse selon l'invention.

Ladite (ou lesdites) portion(s) présentant chacune au moins un moyen d'accueil principal circulaire et un moyen d'accueil secondaire circulaire est (ou sont) située(s), de préférence, dans ledit espace extérieur.

Ladite (ou lesdites) paroi(s) dudit organe d'obturation est (ou sont) constituée(s), de préférence au moins partiellement d'un (ou de plusieurs) élément(s) vitré(s) ou en matière plastique.

Avantageusement, la présente invention permet de simplifier l'installation des organes d'obturation en arc de cylindre tels que ceux connus de la demande de brevet européen N° EP 383 70. Il n'est plus nécessaire de corriger manuellement la courbure des rails de guidage de l'organe d'obturation pour que ce dernier coulisse correctement. Par coopération avec les moyens d'accueil, les rails prennent exactement la courbure circulaire nécessaire pour un bon coulissement de l'organe d'obturation autour de son axe. Le guidage est ainsi plus fiable et moins sujet à modification dans le temps à l'usage, ce qui est important car dans le domaine du bâtiment, le constructeur ou l'installateur doit une garantie décennale sur toutes les opérations qu'il réalise.

Avantageusement également, le système de guidage selon l'invention est moins coûteux à fabriquer que le système de l'art antérieur et en outre, coûte moins cher à installer car il n'est plus nécessaire d'opérer de reprise de la courbure au moment de l'installation.

Avec les portions selon l'invention, il n'est pas nécessaire de corriger la courbure des rails car les rails sont définitivement correctement positionnés.

La présente invention sera mieux comprise à la lecture de la description détaillée d'un exemple de réalisation faite ci-après à titre nullement limitatif en référence aux figures annexées :
- La figure 1 illustre une vue partielle en coupe axiale verticale de la partie haute d'un système d'obturation selon l'invention ;
- La figure 2 illustre une vue en coupe axiale verticale d'une portion à moyens d'accueil primaire et secondaire ;
- La figure 3 illustre une vue en coupe axiale verticale d'une portion à simple moyen d'accueil primaire ; et
- La figure 4 illustre une vue partielle de dessous d'un dispositif de guidage en partie haute selon l'invention constitué de deux portions à moyen d'accueil primaire et secondaire et de deux portions à moyen d'accueil primaire, juxtaposées afin de former un moyen d'accueil principal complètement circulaire ; seules une portion à moyen d'accueil primaire et secondaire et une portion à moyen d'accueil primaire juxtaposées étant illustrées.

Il est précisé que les proportions entre les divers éléments représentés ne sont pas rigoureusement respectées dans ces figures afin d'en faciliter la lecture.

La présente invention, illustrée figure 1, se rapporte à un système d'obturation d'une ouverture (O) du type comportant un organe (6) d'obturation constitué d'au moins une paroi, ayant la forme générale d'un arc de cylindre, cet organe étant mobile par rotation selon un axe vertical (ZZ') coïncidant avec son propre axe.

L'ouverture (O) est sensiblement rectangulaire et est ménagée dans une cloison séparant deux espaces, l'un dit intérieur (EI), l'autre dit extérieur (EE).

Ainsi, ledit organe (6) est mobile par rotation selon son axe vertical (ZZ') entre une position d'obturation extérieure dans laquelle ledit organe (6) s'inscrit dans l'ouverture (O) en l'obturant complètement et en étant situé dans ledit espace extérieur (EE) et une position d'obturation intérieure dans laquelle ledit organe (6) s'inscrit dans l'ouverture (O) en l'obturant complètement et en étant situé dans ledit espace intérieur (EI), comme cela est connu de la demande de brevet européen N° EP 383 709. L'organe d'obturation peut également occuper toutes les positions intermédiaires situées entre ces deux positions extrémales.

Le système d'obturation selon l'invention est muni d'un dispositif de guidage (G) pour le guidage en partie haute et/ou en partie basse de l'organe (6). Toutefois, seule l'application au guidage en partie haute est ici illustrée.

Ladite (ou lesdites) paroi(s) dudit organe (6) est (ou sont) constituée(s) au moins partiellement d'un (ou de plusieurs) élément(s) vitré(s) ou en matière plastique. Dans l'exemple illustré sur la figure 1, la paroi de l'organe (6) est constituée d'un double vitrage dont la paroi centripète, c'est-à-dire la plus à l'extérieure par rapport à l'axe ZZ', est un verre feuilleté. A titre d'exemple, cette paroi peut également être en PMMA. L'organe d'obturation (6) peut également être constitué de deux parois indépendantes et pouvant s'accrocher entre elles.

Ce dispositif de guidage (G) est constitué d'une pluralité de portions (52, 52') réalisées dans un matériau sensiblement rigide, lesdites portions (52, 52') présentant chacune au moins un moyen d'accueil principal circulaire (56) réalisé selon un rayon sensiblement identique au rayon dudit arc de cylindre de l'organe (6), pour l'accueil d'un rail de guidage principal (64) haut guidant ledit organe (6) en partie haute.

Ainsi, plutôt que de réaliser un plateau annulaire supérieur sur lequel on vient fixer un rail de guidage ne présentant pas forcément exactement la courbure souhaitée avec la précision requise, comme dans la demande de brevet européen N° EP 383 709, la présente invention propose de positionner en partie haute une pluralité de portions (52, 52') qui vont elles-mêmes servir de guide grâce à leur moyen d'accueil au rail de guidage de l'organe obturateur.

Ces portions (52, 52') sont alors positionnées dans le système d'obturation de manière à ce que la succession des moyens d'accueil principaux (56) de chaque portion (52, 52') forme un guide complètement et exactement circulaire pour le rail de guidage principal (64) haut.

Ainsi, la paroi, ou les parois le cas échéant, constituant l'organe (6) peut/peuvent être entraînée(s) en rotation avec précision autour de l'axe (ZZ') car elle(s) est/sont guidée(s) dans sa/leurs partie(s) supérieure(s) par le rail de guidage (64) exactement circulaire.

Ces portions (52, 52') sont de préférence fabriquées en matière plastique rigide, telle que du polypropylène, par exemple par moulage, avec éventuellement une opération d'usinage complémentaire ou seulement par usinage. Elles peuvent également être réalisées en ABS ou encore en bois. L'usinage avec une machine à commande numérique permet d'atteindre une précision supérieure au dixième de millimètre, alors que le cintrage de profilés en aluminium ne permet d'atteindre une précision que de l'ordre de plusieurs millimètres. Il est préférable de choisir une matière ayant un faible coefficient de dilatation thermique.

Le rail de guidage principal (64) est, comme précédemment, fabriqué en alliage d'aluminium, par extrusion. Le guidage opéré par le rail (64) en partie haute est un guidage directionnel simple, sans maintien direct du poids de l'organe d'obturation.

Les portions (52, 52') sont donc destinées à être intercalées entre le plafond du système d'obturation et le rail de guidage (64), afin de conformer le rail, par coopération avec le moyen d'accueil, à sa forme circulaire idéale.

Les portions (52, 52') présentent, de préférence, chacune une forme d'anneau plat, chaque portion présentant un rayon centripète légèrement inférieur au rayon dudit arc de cylindre de l'organe (6) et un rayon centrifuge légèrement supérieur au rayon dudit arc de cylindre de l'organe (6), afin de permettre d'économiser de la matière constitutive.

Le rail de guidage (64) présente en coupe transversale sensiblement la forme d'un U, ledit U présentant de préférence au moins une barre de renfort transversale positionnée parallèle à sa base et à proximité de son ouverture. Cette barre de renfort peut être continue ou être positionnée équiangulairement. La largeur du U est sensiblement identique à la largeur du moyen d'accueil principal (56).

Comme on peut le voir sur les figures 2 et 3, le moyen d'accueil principal (56) forme une rainure sensiblement rectangulaire en coupe transversale. La profondeur du moyen d'accueil principal (56) est environ égale au tiers de l'épaisseur des portions (52, 52') et environ égale au dixième de la hauteur de la forme en U, soit par exemple de l'ordre de 5 millimètres.

Dans la version illustrée, ledit moyen d'accueil principal (56) est ménagé sur la face inférieure desdites portions (52, 52') hautes, mais il est possible d'imaginer que ledit moyen d'accueil (56) soit réalisé sur le bord centrifuge, voire centripète desdites portions (52, 52').

Dans une version préférée de l'invention, on utilise deux sortes de portions :
- n portion(s) sensiblement plate(s) (52') située(s) dans ledit espace intérieur (EI), qui présente(nt) chacune uniquement un moyen d'accueil principal circulaire (56) réalisé selon un rayon sensiblement identique au rayon dudit arc de cylindre de l'organe (6), n étant un entier supérieur ou égal à 1, et
- m portion(s) sensiblement plate(s) (52) située(s) dans ledit espace extérieur (EE), qui présente(nt) chacune un moyen d'accueil principal circulaire (56) réalisé selon un rayon sensiblement identique au rayon dudit arc de cylindre de l'organe (6) et qui présente(nt) en outre chacune un moyen d'accueil secondaire circulaire (56') réalisé selon un rayon légèrement inférieur au rayon dudit arc de cylindre de l'organe (6), pour l'accueil d'un rail de guidage (64') guidant un rideau, m étant un entier supérieur ou égal à 1 ; la forme en coupe transversale du moyen d'accueil secondaire (56') étant sensiblement identique à celle du moyen d'accueil principal (56).

Comme on peut le voir sur la figure 4, le rayon de courbure centrifuge des portions (52) est sensiblement identique au rayon de courbure centrifuge des portions (52'), mais le rayon de courbure centripète des portions (52') est légèrement inférieur au rayon de courbure centripète des portions (52), car les portions (52') ne comportent pas de moyen d'accueil secondaire (56'). Cela permet d'économiser de la matière pour les portions (52'). Toutefois, il pourrait également être imaginé que l'on utilise uniquement des portions (52) pour réaliser la totalité du dispositif de guidage haut.

Le dispositif de guidage est ainsi constitué de p portions (52, 52'), p étant égal à n + m.

Lorsque le dispositif de guidage haut (G) selon l'invention est installé, les m portions (52) et les n portions (52') sont juxtaposées de manière à former un moyen d'accueil principal (56) complètement circulaire et un moyen d'accueil secondaire (56') semi-circulaire.

Lorsque le système d'obturation est placé de telle sorte que l'axe ZZ' soit sensiblement dans le plan moyen de l'ouverture (O), il est préférable que m = n = p/2, afin de permettre de glisser un rideau dans le rail de guidage secondaire (64') derrière la totalité de l'organe obturateur lorsqu'il obture complètement l'ouverture (O) en étant situé dans ledit espace extérieur (EE).

Dans la version illustrée figure 4, pour réaliser le système d'obturation on dispose deux portions (52) dans ledit espace extérieur (EE), dont une seule est représentée par soucis de clarté et deux portions (52') dans ledit espace intérieur (EI), dont une seule est également représentée par soucis de clarté. Chaque portion (52, 52') s'étend donc sur environ 90°.

Toutefois, il est également possible d'imaginer que pour réaliser le système d'obturation on dispose une seule portion (52) dans ledit espace extérieur (EE) et une seule portion (52') dans ledit espace intérieur (EI). Chaque portion (52, 52') s'étend alors sur environ 180°.

Il est également possible d'imaginer que pour réaliser le système d'obturation on dispose seulement deux portions s'étendant chacune sur environ 180°, chaque portion étant constituée d'une première partie sensiblement plate située dans ledit espace extérieur (EE) et d'une seconde partie sensiblement plate située dans ledit espace intérieur (EI).

Le moyen d'accueil (56) présente une pluralité de trous (57) orientés verticalement et débouchant sur la face supérieure ou dormante desdites portions (52, 52'), afin de permettre de glisser un écrou servant à la fois à la fixation du rail de guidage principal (64) dans le moyen d'accueil (56) et à la fixation des portions (52, 52') au reste du gros oeuvre.

Pour la fixation de la (ou des) portion(s) sensiblement plate(s) (52), la tête de l'écrou est bloquée dans l'ouverture du U et le boulon est vissé par le dessus, en intercalant une équerre de fixation (58).

Pour la fixation de la (ou des) portion(s) sensiblement plate(s) (52'), la tête de l'écrou est bloquée dans l'ouverture du U et le boulon est vissé par le dessus, en intercalant un support vertical de fixation (58').

Le moyen d'accueil (56') présente également une pluralité de trous (57') orientés verticalement et débouchant sur la face supérieure ou dormante desdites portions (52), afin de permettre de glisser un écrou servant à la fixation du rail de guidage secondaire (64') dans le moyen d'accueil secondaire (56').

Ainsi, le système de fixation des portions (52, 52') est complètement caché une fois que le système d'obturation est entièrement monté.

Dans la version illustrée figure 4, les trous (57, 57') sont disposés équiangulairement, tous les 11, 25°.

Dans cette version également, une réservation est réalisée dans la paroi centrifuge de la portion (52), à proximité de la liaison avec la portion sensiblement plates(52'), afin de permettre d'accueillir la paroi de séparation des espaces extérieur et intérieur.

Pour compléter le système d'obturation dans la partie haute, un plateau supérieur (20) est disposé entre les parois centripètes des portions (52, 52') et un demi-cylindre préfabriqué (59) est disposé dans un système de rainures circulaire (59') ménagées sur la face supérieure ou dormante des portions (52') à proximité de la face centrifuge. Le plateau (20) peut accueillir un dispositif d'éclairage.

Dans une variante, lesdites portions (52, 52') présentent à leurs extrémités latérales des moyens de coopération permettant de former un moyen d'accueil principal (56) complètement circulaire. Ces moyens de coopération sont, par exemple, du type rainure/bossage. Lorsque ces moyens sont réalisés sur la tranche des portions (52, 52'), ils participent au centrage adéquat, afm que le moyen d'accueil principal (56) soit exactement circulaire.

Dans une version préférée de l'invention, les rails de guidage (64) et (64') sont identiques. Ils sont alors disposés tête-bêche respectivement dans le moyen d'accueil principal circulaire (56) et dans le moyen d'accueil secondaire circulaire (56'), c'est-à-dire que le rail de guidage (64) est disposé dans le moyen d'accueil principal circulaire (56) de telle manière que l'ouverture du U est située vers le haut et le fond de la rainure et le rail de guidage (64') est disposé dans le moyen d'accueil secondaire circulaire (56') de telle manière que l'ouverture du U est située vers le bas et la base du U est dans le fond de la rainure.

Il est possible que les parois latérales de la forme en U des rails de guidage (64, 64') ne présentent pas la même épaisseur. Par exemple, la paroi centripète du rail (64) peut être plus fine que la paroi centrifuge et la paroi centrifuge du rail (64') peut être plus fine que la paroi centripète.

L'organe (6) est constitué d'au moins une paroi et de préférence deux parois sensiblement identiques. Chaque paroi est munie à sa périphérie d'un cadre périphérique. Ce cadre est constitué, dans sa partie haute ou dans sa partie basse et de préférence en haut et en bas, respectivement d'une traverse haute (62) et d'une traverse basse pour le maintien de l'organe (6) d'obturation et plus précisément pour le maintien de l'élément vitré (600) qui, dans la version illustrée, est un double vitrage cintré.

Comme on peut le voir sur la figure 1, ladite traverse (62) comporte deux flasques circulaires métalliques (65, 65') entre lesquels est positionné au moins un insert circulaire rigide, et de préférence deux inserts circulaires rigides, formant une rupture de pont thermique entre lesdits flasques (65, 65').

Ces inserts (66, 66'), comme les portions (52, 52'), sont réalisés dans un matériau sensiblement rigide, lesdits inserts (66, 66') présentant chacun une paroi sensiblement verticale réalisée selon un rayon sensiblement identique au rayon dudit arc de cylindre de l'organe (6).

Les flasques (65, 65') présentent, de préférence, chacun une forme de couronne, le flasque centrifuge (65) présentant un rayon légèrement supérieur au rayon dudit arc de cylindre de l'organe (6) et le flasque centripète (65') présentant un rayon légèrement inférieur au rayon dudit arc de cylindre de l'organe (6).

Ainsi, plutôt que de réaliser des profilés hauts et bas ne présentant pas forcément exactement la courbure souhaitée avec la précision requise, comme dans la demande de brevet européen N° EP 383 709, la présente invention propose de positionner en partie haute et/ou en partie basse - et de préférence en partie haute et basse - du cadre au moins un (et de préférence deux) insert(s) (66, 66') qui va (ou vont) servir de gabarit pour les flasques latéraux.

Ces inserts (66, 66') sont, de préférence, d'un seul tenant pour chaque paroi de l'organe d'obturation, afin d'offrir la rigidité nécessaire au gabarit pour qu'il forme un guide exactement circulaire.

Ainsi, la paroi, ou les parois le cas échéant, constituant l'organe (6) peut/peuvent être entraînée(s) en rotation avec précision autour de l'axe ZZ' car elle(s) est/sont guidée(s) dans sa/leurs partie(s) supérieure(s) et inférieure(s), respectivement par les rails de guidage (64, 74) exactement circulaires et ce guidage n'est pas gêné par les flasques latéraux.

Ces inserts (66, 66') sont de préférence fabriqués en matière plastique rigide, telle que du polypropylène, par exemple par moulage, avec éventuellement une opération d'usinage complémentaire ou seulement par usinage. Ils peuvent également être réalisés en ABS ou encore en bois. Il est préférable de choisir une matière ayant un faible coefficient de dilatation thermique.

Lesdits flasques (65, 65') présentent chacun respectivement sur leur face tournée vers l'intérieur de la traverse au moins un appendice (67, 67') destiné à coopérer avec ledit insert (66, 66').

Pour assurer la rupture de pont thermique entre la face extérieure d'une traverse et sa face intérieure, chaque flasque (65, 65') n'est pas en contact direct avec l'autre flasque (65', 65) et les inserts soient fabriqués dans une matière non conductrice de chaleur.

Dans la traverse (62), en coupe verticale selon ZZ', lesdits flasques (65, 65') sont symétriques par rapport à un axe vertical A de la traverse. Cet axe A passe également par le centre du rail de guidage (64), est parallèle à l'axe ZZ' et constitue un rayon périphérique de référence pour exprimer le rayon de l'organe d'obturation.

Le cadre périphérique de chaque paroi de l'organe d'obturation est donc constitué en partie haute et basse par les traverses haute (62) et basse. Ce cadre est également constitué sur les bords latéraux de chaque paroi de profilés longitudinaux. Ces profilés assurent un maintien latéral de l'élément vitré (600) et permettent également une fermeture hermétique entre deux panneaux adjacents.

La présente invention est décrite dans ce qui précède à titre d'exemple. Il est entendu que l'homme du métier est à même de réaliser différentes variantes de l'invention sans pour autant sortir du cadre du brevet tel que défini par les revendications.

L'application de la présente invention au guidage en partie basse notamment est évidente pour l'homme du métier à la lecture de la description qui précède. Dans cette application, l'homme du métier utilisera un rail de guidage principal bas supportant le poids de l'organe d'obturation.

De plus, étant donné qu'il n'a pas été précisé dans la description ci-avant que le rail de guidage principal (64) doit impérativement constituer une pièce dissociée des portions (52, 52') rigides, il apparaît qu'il est à la portée de l'homme du métier d'intégrer le rail de guidage dans lesdites portions et d'utiliser ainsi un rail de guidage principal (64) qui est venu de matière, respectivement avec les portions (52, 52').

## Revendications

1. Dispositif de guidage (G) pour le guidage en partie haute et/ou en partie basse d'un organe (6) d'obturation d'une ouverture (O) sensiblement rectangulaire ménagée dans une cloison et séparant deux espaces, l'un dit intérieur (EI), l'autre dit extérieur (EE), ledit organe (6) étant constitué d'au moins une paroi, ayant la forme générale d'un arc de cylindre et étant mobile par rotation selon un axe vertical (ZZ') coïncidant avec son propre axe entre une position d'obturation extérieure dans laquelle ledit organe (6) s'inscrit dans l'ouverture (O) en l'obturant complètement et en étant situé dans ledit espace extérieur (EE) et une position d'obturation intérieure dans laquelle ledit organe (6) s'inscrit dans l'ouverture (O) en l'obturant complètement et en étant situé dans ledit espace intérieur (EI), **caractérisé en ce qu'**il est constitué d'une pluralité de portions (52, 52') rigides, lesdites portions (52, 52') présentant chacune au moins un moyen d'accueil principal circulaire (56) réalisé selon un rayon sensiblement identique au rayon dudit arc de cylindre de l'organe (6), pour l'accueil d'un rail de guidage principal (64) guidant ledit organe (6).

2. Dispositif de guidage (G) selon la revendication 1, **caractérisé en ce que** ladite (ou lesdites) portion(s) (52) présente(nt) en outre un moyen d'accueil secondaire circulaire (56') réalisé selon un rayon légèrement inférieur au rayon dudit arc de cylindre de l'organe (6), pour l'accueil d'un rail de guidage secondaire (64') adapté pour guider un rideau.

3. Dispositif de guidage (G) selon la revendication 1 ou la revendication 2, **caractérisé en ce que** lesdites portions (52, 52') présentent à leurs extrémités latérales des moyens de coopération pour la formation d'un moyen d'accueil principal (56) complètement circulaire.

4. Dispositif de guidage (G) selon quelconque l'une quelconque des revendications précédentes, **caractérisé en ce que** lesdites portions (52, 52') présentent chacune une forme d'anneau plat, chaque portion présentant un rayon centripète légèrement inférieur au rayon dudit arc de cylindre de l'organe (6) et un rayon centrifuge légèrement supérieur au rayon dudit arc de cylindre de l'organe (6).

5. Dispositif de guidage (G) selon quelconque l'une quelconque des revendications précédentes, **caractérisé en ce qu'**il est constitué de p portions (52, 52'), m portions (52) juxtaposées présentant chacune au moins un moyen d'accueil principal circulaire (56) et un moyen d'accueil secondaire circulaire (56') et n portions (52') juxtaposées présentant chacune un moyen d'accueil principal circulaire (56), pour former un moyen d'accueil principal (56) complètement circulaire, n, m et p étant des nombres entiers.

6. Dispositif de guidage (G) selon la revendication 5, **caractérisé en ce que** m = n = p/2.

7. Dispositif de guidage (G) selon l'une quelconque des revendications 2 à 6, **caractérisé en ce que** le rail de guidage principal (64) et/ou secondaire (64') présente en coupe sensiblement la forme d'un U, ledit U présentant de préférence au moins une barre de renfort transversale positionnée parallèle à sa base et à proximité de son ouverture.

8. Dispositif de guidage (G) selon l'une quelconque des revendications 2 à 7, **caractérisé en ce que** le rail de guidage principal (64) et le rail de guidage secondaire (64') sont identiques et **en ce qu'**ils sont disposés tête-bêche respectivement dans le moyen d'accueil principal circulaire (56) et dans le moyen d'accueil secondaire circulaire (56').

9. Dispositif de guidage (G) selon l'une quelconque des revendications précédentes, **caractérisé en ce que** ledit moyen d'accueil (56, 56') est ménagé sur la face ouvrante desdites portions (52, 52').

10. Dispositif de guidage (G) selon l'une quelconque des revendications précédentes, **caractérisé en ce que** ledit moyen d'accueil (56, 56') présente une pluralité de trous (57, 57') débouchant sur la face dormante desdites portions (52, 52').

11. Dispositif de guidage (G) selon quelconque l'une des revendications précédentes, **caractérisé en ce que** la (ou les) portion(s) (52') présente(nt) un système de rainure circulaire (59') sur sa (ou leurs) face(s) dormante(s).

12. Système d'obturation d'une ouverture (O) du type comportant un organe (6) d'obturation constitué d'au moins une paroi et mobile par rotation selon un axe vertical (ZZ') coïncidant avec son propre axe, ledit organe (6) étant guidé en partie haute et/ou en partie basse par un dispositif de guidage (G) selon l'une quelconque des revendications précédentes.

13. Système d'obturation selon la revendication précédente, **caractérisé en ce que** ladite (ou lesdites) portion(s) (52) est (ou sont) située(s) dans ledit espace extérieur (EE).

14. Système d'obturation selon la revendication 12 ou la revendication 13, **caractérisé en ce que** ladite (ou lesdites) paroi(s) dudit organe (6) est (ou sont) constituée(s) au moins partiellement d'un (ou de plusieurs) élément(s) vitré(s) ou en matière plastique.

## Claims

1. Guiding device (G) for guiding the upper and/or lower part of a closure member (6) for closing a substantially rectangular opening (O) formed in a partition wall and separating two spaces, one of them being known as the interior space (EI), the other being known as the exterior space (EE), the said member (6) consisting of at least one wall, having the overall shape of an arc of a cylinder and being able to move by rotating about a vertical axis (ZZ') that coincides with its own axis between an exterior closure position in which the said member (6) is inscribed inside the opening (O), completely closing it off, and situated in the said exterior space (EE), and an interior closure position in which the said member (6) is inscribed in the opening (O), completely closing it off, and situated in the said interior space (EI), **characterized in that** it consists of a plurality of rigid portions (52, 52'), the said portions (52, 52') each having at least one circular main accommodating means (56) produced to a radius substantially identical to the radius of the said arc of a cylinder of the member (6), to accommodate a main guide rail (64) that guides the said member (6).

2. Guiding device (G) according to Claim 1, **characterized in that** the said portion(s) (52) further has (have) a circular secondary accommodating means (56') produced to a radius slightly smaller than the radius of the said arc of a cylinder of the member (6), to accommodate a secondary guide rail (64') designed to guide a curtain.

3. Guiding device (G) according to Claim 1 or Claim 2, **characterized in that**, at their lateral ends, the said portions (52, 52') have collaborating means to form a completely circular main accommodating means (56).

4. Guiding device (G) according to any one of the preceding claims, **characterized in that** the said portions (52, 52') each have the shape of a flat annulus, each portion having a centripetal radius slightly smaller than the radius of the said arc of a cylinder of the member (6) and a centrifugal radius slightly greater than the radius of the said arc of a cylinder of the member (6).

5. Guiding device (G) according to any one of the preceding claims, **characterized in that** it is made up of p portions (52, 52'), m juxtaposed portions (52) each having at least one circular main accommodating means (56) and one circular secondary accommodating means (56'), and n juxtaposed portions (52') each having a circular main accommodating means (56) to form a completely circular main accommodating means (56), n, m and p being whole numbers.

6. Guiding device (G) according to Claim 5, **characterized in that** m = n = p/2.

7. Guiding device (G) according to any one of Claims 2 to 6, **characterized in that** the main (64) and/or secondary (64') guide rail has a substantially U-shaped cross section, the said U preferably having at least one transverse reinforcing bar positioned parallel to its base and near its opening.

8. Guiding device (G) according to any one of Claims 2 to 7, **characterized in that** the main guide rail (64) and the secondary guide rail (64') are identical, and **in that** they are positioned top-to-tail in the circular main accommodating means (56) and in the circular secondary accommodating means (56'), respectively.

9. Guiding device (G) according to any one of the preceding claims, **characterized in that** the said accommodating means (56, 56') is formed on the opening side of the said portions (52, 52').

10. Guiding device (G) according to any one of the preceding claims, **characterized in that** the said accommodating means (56, 56') has a plurality of holes (57, 57') opening onto the non-opening side of the said portions (52, 52').

11. Guiding device (G) according to any one of the preceding claims, **characterized in that** the portion(s) (52') has (have) a circular groove system (59') on its (their) non-opening side(s).

12. System for closing off an opening (O), of the type comprising a closure member (6) consisting of at least one wall and able to move by rotating about a vertical axis (ZZ') that coincides with its own axis, the upper part and/or the lower part of the said member (6) being guided by a guiding device (G) according to any one of the preceding claims.

13. Closure system according to the preceding claim, **characterized in that** the said portion(s) (52) is (are) situated in the said exterior space (EE).

14. Closure system according to Claim 12 or Claim 13, **characterized in that** the said wall(s) of the said member (6) at least partially consists (consist) of one (or more) glazed or plastic element(s).

## Patentansprüche

1. Führungsvorrichtung (G) zum Führen eines Organs (6) für das Verschließen einer im Wesentlichen rechtwinkligen Öffnung (O), die in einer Trennwand angebracht ist und zwei Räume voneinander trennt, wobei der eine Raum als Innenraum (EI) und der andere als Außenraum (EE) bezeichnet wird, im oberen und/oder unteren Teil, wobei das Organ (6) aus mindestens einer Wand mit der allgemeinen Form eines Zylinderbogens gebildet ist und in einer vertikalen Achse (ZZ'), die mit seiner eigenen Achse zusammentrifft, zwischen einer äußeren Verschlussposition, in welcher sich dieses Organ (6) in die Öffnung (O) einbeschreibt, wobei es diese vollständig verschließt und sich in dem Außenraum (EE) befindet, und einer inneren Verschlussposition, in welcher sich dieses Organ (6) in die Öffnung (O) einbeschreibt, wobei es diese vollständig verschließt und sich in dem Innraum (EI) befindet, drehbeweglich ist, **dadurch gekennzeichnet, dass** sie aus einer Vielzahl starrer Teile (52, 52') für die Aufnahme einer Hauptführungsschiene (64), die das Organ (6) führt, gebildet ist, wobei die Teile (52, 52') jeweils mindestens ein kreisförmiges Hauptaufnahmemittel (56) aufweisen, das mit einem Radius ausgeführt ist, der im Wesentlichen gleich dem Radius des Zylinderbogens des Organs (6) ist.

2. Führungsvorrichtung (G) nach Anspruch 1, **dadurch gekennzeichnet, dass** das/die Teil/e (52) außerdem ein kreisförmiges Nebenaufnahmemittel (56') aufweist/aufweisen, das mit einem Radius ausgeführt ist, der etwas kleiner als der Radius des Zylinderbogens des Organs (6) ist, und das für die Aufnahme einer Nebenführungsschiene (64') vorgesehen ist, die geeignet ist, einen Vorhang zu führen.

3. Führungsvorrichtung (G) nach Anspruch 1 oder 2, **dadurch gekennzeichnet, dass** die Teile (52, 52') an den seitlichen Enden Kooperationsmittel für die Bildung eines vollständig kreisförmigen Hauptaufnahmemittels (56) aufweisen.

4. Führungsvorrichtung (G) nach einem der vorhergehenden Ansprüche, **dadurch gekennzeichnet, dass** die Teile (52, 52') jeweils die Form eines flachen Rings aufweisen, wobei jedes Teil einen zentripetalen Radius, der etwas kleiner als der Radius des Zylinderbogens des Organs (6) ist, und einen zentrifugalen Radius, der etwas größer als der Radius des Zylinderbogens des Organs (6) ist, aufweist.

5. Führungsvorrichtung (G) nach einem der vorhergehenden Ansprüche, **dadurch gekennzeichnet, dass** sie aus p (52, 52') und m nebeneinander liegenden Teilen (52), die jeweils mindestens ein kreisförmiges Hauptaufnahmemittel (56) und ein kreisförmiges Nebenaufnahmemittel (56') aufweisen, und n nebeneinander liegenden Teilen (52'), die jeweils ein kreisförmiges Hauptaufnahmemittel (56) aufweisen, gebildet ist, um ein vollständig kreisförmiges Hauptaufnahmemittel (56) zu bilden, wobei n, m und p ganzzahlig sind.

6. Führungsvorrichtung (G) nach Anspruch 5, **dadurch gekennzeichnet, dass** m = n = p/2.

7. Führungsvorrichtung (G) nach einem der Ansprüche 2 bis 6, **dadurch gekennzeichnet, dass** die Haupt- (64) und/oder Nebenführungsschiene (64') im Querschnitt im Wesentlichen die Form eines U aufweist, wobei das U vorzugsweise mindestens einen quer verlaufenden Verstärkungsstab aufweist, der parallel zu seinem Boden und in der Nähe seiner Öffnung angeordnet ist.

8. Führungsvorrichtung (G) nach einem der Ansprüche 2 bis 7, **dadurch gekennzeichnet, dass** Haupt- (64) und Nebenführungsschiene (64') gleich sind, **und dass** sie jeweils verkehrt gegeneinander in dem kreisförmigen Hauptaufnahmemittel (56) und dem kreisförmigen Nebenaufnahmemittel (56') angeordnet sind.

9. Führungsvorrichtung (G) nach einem der vorhergehenden Ansprüche, **dadurch gekennzeichnet, dass** das Aufnahmemittel (56, 56') auf der offenen Seite der Teile (52, 52') angebracht ist.

10. Führungsvorrichtung (G) nach einem der vorhergehenden Ansprüche, **dadurch gekennzeichnet, dass** das Aufnahmemittel (56, 56') eine Vielzahl von Löchern (57, 57') aufweist, die auf der ruhenden Seite der Teile (52, 52') münden.

11. Führungsvorrichtung (G) nach einem der vorhergehenden Ansprüche, **dadurch gekennzeichnet, dass** das/die Teil/e (52') auf der/den ruhenden Seite/n ein kreisförmiges Nutensystem aufweist/aufweisen.

12. System für das Verschließen einer Öffnung (O) von dem Typ, der ein Verschlussorgan (6) umfasst, das aus mindestens einer Wand gebildet und in einer vertikalen Achse (ZZ') drehbeweglich ist, die mit seiner eigenen Achse zusammenfällt, wobei dieses Organ (6) im oberen und/oder unteren Teil von einer Führungsvorrichtung (G) nach einem der vorhergehenden Ansprüche geführt wird.

13. Verschlusssystem nach dem vorhergehenden Anspruch, **dadurch gekennzeichnet, dass** das/die Teil/e (52) sich in dem Außenraum (EE) befindet/befinden.

14. Verschlusssystem nach Anspruch 12 oder 13, **dadurch gekennzeichnet, dass** die Wand/Wände des Organs (6) wenigstens teilweise aus einem oder mehreren Glas- bzw. Kunststoffelementen gebildet ist/sind.
